# EUROPÄISCHE PATENTANMELDUNG

(11) **EP 0 269 553 A2**
(43) Veröffentlichungstag der Anmeldung: **01.06.1988**
(21) Anmeldenummer: 87730116.8
(22) Anmeldetag: 30.09.1987
(51) Int. Cl.: H01R 4/24

(54) **Kabelmuffe, insbesondere Dropwire-Kabelmuffe für Doppelader-Dropwirekabel**

(30) Priorität: 21.11.1986 DE 3639793
(71) Anmelder: KRONE Aktiengesellschaft, D-14167 Berlin (DE)
(72) Erfinder: Teichler, Heide, D-1000 Berlin 62 (DE); Radelow, Wolfgang, D-1000 Berlin 48 (DE)

(57) **Zusammenfassung**

Es soll eine Kabelmuffe, insbesondere Dropwire-Kabelmuffe für Doppelader-Dropwirekabel, geschaffen werden, die aus einem Ober- und einem Unterteil (2, 3) und aus zwei Anschlußelementen (4) mit jeweils zwei Schneidklemm-Kontakten (6, 7) besteht. Diese Kabelmuffe soll bei kostengünstiger Herstellung eine elektrische Verbindung zwischen zwei Doppelader-Dropwirekabeln ermöglichen, ohne daß deren Isolierungen vorher voneinander getrennt werden müssen und ohne daß der Abstand zwischen den Adern gleich groß ist. Hierzu sieht die Erfindung vor, daß im Oberteil (2) und im Unterteil (3) jeweils Führungskanäle (13) zur Aufnahme der Doppelader-Dropwirekabel (9) mit ihren Schmalseiten (19) vorgesehen sind und daß in den Führungskanälen (13) von Oberteil (2) und Unterteil (3) jeweils ein Anschlußelement (4) mit seinen Schneidklemm-Kontakten (6, 7) angeordnet ist, welche in die Schmalseiten (19) der ankommenden und abgehenden Doppeladern (9) seitlich eindringen und die Adern (11, 12) elektrisch kontaktieren.

## Beschreibung

Die Erfindung bezieht sich auf eine Kabelmuffe gemäß dem Oberbegriff des Anspruches 1.

Eine Kabelmuffe dieser Art ist aus der US-PS 4.062.615 vorbekannt. Diese ist mit mehreren Anschlußelementen zum Kontaktieren eines vieladrigen Flachbandkabels versehen. Die einzelnen nebeneinander liegenden Adern des Flachbandkabels weisen eine gemeinsame Isolierung auf, welche die elektrisch leitenden Adern umschließt. Die beiden Enden der zu verbindenden ankommenden und abgehenden Flachbandkabel liegen hierbei im Unterteil der Kabelmuffe. Die Kontaktierung erfolgt durch die Vielzahl der im Oberteil der Kabelmuffe nebeneinander liegend angeordneten, mit Schneidklemm-Kontakten versehenen Anschlußelemente, die mit ihren Schneidklemm-Kontakten jeweils von der Oberseite her in die Isolierung des Flachbandkabels eindringen und elektrische Kontaktverbindungen zwischen den jeweils zu verbindenden Adern des ankommenden und des abgehenden Flachbandkabels herstellen. Hierbei sind große Eindrückkräfte notwendig, um die Isolierung der Vielzahl von Adern der beiden zu verbindenden Flachbandkabel gleichzeitig einzuschneiden. Darüber hinaus ist es notwendig, daß der Abstand der nebeneinander liegenden Schneidklemm-Kontakte mit dem Abstand der Adern beider Flachbandkabel genau übereinstimmt. Ein weiterer Nachteil besteht darin, daß diese bekannte Kabelmuffe für Dropwirekabel, insbesondere für Doppelader-Dropwirekabel, nicht verwendet werden kann, da Dropwirekabel eine besonders dicke Isolierung aufweisen, die nicht ohne weiteres von den Schneidklemm-Kontakten durchdrungen werden kann. So ist es bisher notwendig, die beiden Adern eines Doppelader-Dropwirekabels mit der jeweils zugehörigen Isolierung voneinander zu trennen, um die beiden Adern des ankommenden Doppelader-Dropwirekabels mit den beiden Adern des abgehenden Doppelader-Dropwirekabels zu verbinden. Darüber hinaus besteht bei der Verbindung von Doppelader-Dropwirekabeln die Schwierigkeit, daß die Adern keinen definierten Abstand zueinander besitzen.

Der Erfindung liegt von daher die Aufgabe zugrunde, eine kostengünstig herstellbare Kabelmuffe der gattungsgemäßen Art zu schaffen, die eine elektrische Verbindung zwischen zwei Doppelader-Dropwirekabeln ermöglicht, ohen daß die beiden Adern mit ihren dicken Isolierungen voneinander getrennt werden müssen und ohne daß der Abstand zwischen den Adern der Doppelader-Dropwirekabel genau gleich sein muß.

Die Lösung dieser Aufgabe ergibt sich aus den kennzeichnenden Merkmalen des Anspruches 1. Hierdurch wird erreicht, daß die auf ihren Schmalseiten in die Führungskanäle von Ober- und Unterteil eingedrückten Doppelader-Dropwirekabel von ihren Schmalseiten her seitlich eingeschnitten werden. Hierbei werden die Isolierung der oben liegenden Adern des Doppelader-Dropwirekabels von den Schneidklemm-Kontakten des im Oberteil der Kabelmuffe angeordneten anschlußelementes und die Isolierung der unten liegenden Adern der Doppelader-Dropwirekabel von den Schneidklemm-Kontakten des im Unterteil angeordneten Anschlußelementes eingeschnitten und deren Adern jeweils elektrisch kontaktiert und miteinander verbunden. Da die beiden Schneidklemm-Kontakte beidseitig zur Mittelachse der Doppelader-Dropwirekabel eindringen, beeinträchtigen unterschiedliche Abstände der beiden Adern zueinander nicht den Anschaltevorgang und die Kontaktverbindung zwischen den Adern und den Schneidklemm-Kontakten der Anschlußelemente. Ein weiterer Vorteil besteht darin, daß das Ober- und Unterteil einerseits und die im Ober- und Unterteil angeordneten Anschlußelemente andererseits exakt baugleich ausgebildet werden können, so daß hierdurch eine erhebliche Kosteneinsparung erzielt werden kann.

Weitere vorteilhafte Ausgestaltungen der Erfindung ergeben sich aus den Unteransprüchen. So können die Führungskanäle U-förmig ausgebildet sein, wobei die in die Führungskanäle eingelegten ankommenden und abgehenden Doppelader-Dropwirekabel jeweils um etwa 180° in den jeweiligen Führungskanälen umgelenkt werden, wodurch eine Zugentlastung der Doppelader-Dropwirekabel erreicht wird.

Die Erfindung ist nachfolgend anhand zweier in den Zeichnungen dargestellter Ausführungsbeispiele von Kabelmuffen näher erläutert. Es zeigen:
Fig. 1 eine Draufsicht auf das Unterteil des ersten Ausführungsbeispieles,
Fig. 2 einen Schnitt gemäß der Linie II-II in Fig. 1,
Fig. 3 einen Schnitt gemäß der Linie III-III in Fig. 1 durch Unter- und Oberteil.
Fig. 4 eine Draufsicht auf das Unterteil gemäß dem zweiten Ausführungsbeispiel und
Fig. 5 einen Schnitt gemäß der Linie V-V in Fig. 4 durch das Unterteil mit gestrichelt dargestelltem Oberteil.

Die Kabelmuffe besteht in der in Fig. 1 bis 3 dargestellten ersten Ausführungsform aus einem Oberteil 2 und aus einen mit diesem baugleich ausgebildeten Unterteil 3. Nachfolgend wird nur das in Fig. 1 dargestellte Unterteil 3 beschrieben. Das Unterteil 3 besteht aus einem plattenförmigen Grundkörper 1 mit abgeschrägten Seitenkanten. Auf der Innenseite des Grundkörpers 1 sind zwei 0-förmige Führungskanäle 13 ausgebildet, die zusammen die Form einer "8" bilden. Ferner ist ein weiterer, mittig und quer zum Grundkörper 1 verlaufender Führungskanal 14 vor gesehen, der genau durch den Mittelbereich der 8-förmigen Führungskanäle 13 verläuft. Die Führungskanäle 13 und 14 sind in Form von Nuten in den Grundkörper 1 eingebracht, wobei die Nut im Mittelbereich der 8-förmigen Führungskanäle 13 genau doppelt so breit ist wie die Nut im Bereich der Führungskanäle 13, 14. Die Führungskanäle 13, 14 dienen zum U-förmigen Einlegen der ankommenden und abgehenden Doppelader-Dropwire-Kabel 9.

Ferner ist mittig und quer zur Längsachse des Grundkörpers 1 der Kabelmuffe eine Z-förmige Klemmmnut 18 angeordnet, deren Endbereiche die Fürhungskanäle 13 jeweils unter einem Winkel von etwa 45° schneiden. In die Z-förmige Klemmnut 18 ist ein Z-förmiges Anschlußelement 4 eingesetzt, dessen Mittelsteg 5 im quer zur Längsachse des Grundkörpers 1 verlaufenden Bereich der Klemmnut 18 und deren Schneidklemm-Kontakte 6, 7 jeweils in den unter 45° zu den Führungskanälen 13 angeordneten Bereichen der Klemmnut 18 angeordnet sind. Unter etwa 90° versetzt zu den Endbereichen der Z-förmigen Klemmnut 18 sind Aufnahmenuten 15 in den Grundkörper 1 eingebrachet, die unter etwa 45° quer zu den Führungskanälen 13 verlaufen. Diese Aufnahmenuten 15 dienen zur Aufnahme der über die Innenseite des Grundkörpers 1 herausragenden Teile des im Oberteil 2 befindlichen Anschlußelementes 4. Die Schniedklemm-Kontakte 6, 7 des Z-förmigen Anschlußelementes 4 umfassen jeweils einen Klemmschlitz 8, dessen Breite kleiner ist als der Durchmesser der Adern 11, 12 der anzuschließenden Doppelader-Dropwirekabel 9.

Der Grundkörper 1 des Unterteiles 3 der Kabelmuffe ist an einer Längsseite mit einer abgesetzten Aussparung 16 und an der anderen Längsseite mit einem entsprechend der Aussparung 16 ausgeformten, über den Grundkörper 1 hervorstehenden Steg 17 versehen. Beim Aufeinanderlegen von Ober- und Unterteil 2, 3 greift der Steg 17 des einen Teils in die Aussparung 16 des jeweils anderen Teiles ein, so daß eine in sich abgeschlossene Kabelmuffe gebildet wird.

Zum Verbinden zweier Doppelader-Dropwirekabel 9 werden diese zunächst an ihren freien Enden U-förmig umgebogen und anschließend mit ihren Schmalseiten 19 in die Führungskanäle 13, 14 eingelegt. Die jeweils unteren Adern 11 der beiden Doppelader-Dropwirekabel 9 liegen somit über den Klemmschlitzen 8 des im Unterteil 3 befindlichen Z-förmigen Anschlußelementes 4. Nachdem beide Doppelader-Dropwirekabel 9 somit in die Führungskanäle 13, 14 des Unterteiles 3 eingelegt sind, wird das Oberteil 2 aufgesetzt, das - wie bereits erwähnt - mit dem Unterteil 3 baugleich ausgebildet ist und in welchem ein zweites Z-förmiges Anschlußelement 4 angeordnet ist. Beim Aufsetzen des Oberteiles 2 werden - wie es in Fig. 3 dargestellt ist - von den Schneidklemmkontakten 6, 7 des im Unterteil 3 befindlichen Z-förmigen Anschlußelementes 4 die Isolierungen 10 der jeweils unteren Adern 11 durchschnitten und die Adern 11 elektrisch kontaktiert und leitend miteinander verbunden. Gleichzeitig werden von den Schneidklemm- Kontakten 6, 7 des im Oberteil 2 befindlichen Z-för migen Anschlußelementes 4 die Isolierungen 10 der oberen Adern 12 durchschnitten und die oberen Adern 12 elektrisch kontaktiert und elektrisch miteinander verbunden. Beides erfolgt jeweils erfindungsgemäß von der Schmalseite 19 der Doppelader-Dropwirekabel 9. Die Schneidklemm-Kontakte 6, 7 weisen hierzu am oberen Ende jeweils spitz ausgebildete Schneidkanten 31 auf, die die Eindrückkräfte verringern.

Wie es aus der Draufsicht gemäß Fig. 1 in Verbindung mit den Schnittdarstellungen gemäß den Figuren 2 und 3 ersichtlich ist, liegen die beiden Z-förmigen Anschlußelemente 4 unter Ausbildung einer X-Form zur Querachse des Grundkörpers 1 spiegelbildlich zueinander, wobei zur Verhinderung einer elektrischen Verbindung der Anschlußelemente 4 untereinander deren Mittelstege 5 eine geringere Bauhöhe aufweisen als deren Endteile mit den Schneidklemm-Kontakten 6, 7. Beim Zusammendrücken von Ober- und Untereil 2, 3 greifen die oberen Kanten der Anschlußelemente 4 im Bereich der Schneidklemm-Kontakte 6, 7 in die gegenüberliegenden Aufnahmenuten 15 des jeweils anderen Teiles ein.

Durch die U-förmige Führung der Enden der beiden Doppelader-Dropwirekabel 9 wird eine Kabelzugentlastung geschaffen.

In Fig. 4 und 5 ist das zweite Ausführungsbeispiel der Kabelmuffe dargestellt. Auch diese besteht aus genau baugleich ausgebildeten Ober- und Unterteilen 2a bzw. 3a, so daß nachfolgend nur das in Fig. 4 dargestellte Unterteil 3a näher beschrieben werden wird. Das Unterteil 3a besteht aus einem Grundkörper 1a, der links und rechts von seiner Querachse unterschiedlich ausgebildet ist. Im linken Teil (Fig. 4) weist der Grundkörper 1a einen Führungskanal 13a für das auf seiner Schmalseite 19 aufrecht stehende Doppelader-Dropwirekabel 9a auf. Der Führungskanal 13a endet vor einer mittleren Trennwand 25. Im Führungskanal 13a sind an beiden Seitenwänden sich gegenüber liegende Klemmrippen 23 angeordnet, die für eine Zugentlastung des aufrecht stehend eingeführten Doppelader-Dropwirekabels 9a sorgen. Der Grundkörper 1a ist auf der in Fig. 4 linken Seite an beiden Längsseiten mit abgesetzten Aussparungen 20 versehen. In der Nähe der Trennwand 25 ist eine etwa unter einem Winkel von 45° schräg verlaufende breitere Aussparung 26 vorgesehen. Parallel zu dieser verläuft eine unter 45° zum Führungskanal 13a angeordnete Aufnahmenut 21 für das später noch zu beschreibende U-förmige Anschlußelement 4a.

Der Grundkörper 1a weist auf dem in Fig. 4 rechts dargestellten Teil einen von äußeren Seitenstegen 22 umgrenzten Hohlraum auf, in welchen der von den Aussparungen 20 umgrenzte Teil des Grundkörpers 1a des Oberteiles 2a hineinpaßt. In der Nähe der Trennwand 25 ist ein unter einem Winkel von 45° zur Längsachse des Grundkörpers 1a verlaufender, von einem Führungskanal 14a durchbrochener Steg 28 angeordnet, der mit einer unter 45° zur Längsachse des Grundkörpers 1a verlaufenden Aufnahmenut 24 zur Aufnahme des U-förmigen Anschlußelementes 4a versehen ist. Der Steg 28 des Unterteiles 3a paßt genau in die Aussparung 26 des Oberteiles 2 a.

An einer Längsseite des Grundkörpers 1a ist im Bereich der Trennwand 25 ein längs des Grundkörpers 1a verlaufender Schlitz 29 vorgesehen, welcher den Mittelsteg 5a des U-förmigen Anschlußelementes 4a aufnimmt.

Das U-förmige Anschlußelement 4a weist in seinen beiden unter 45° zum schmaleren Mittelsteg 5a abgewinkelten Endbereichen Schneidklemm-Kontakte 6a, 7a mit jeweils einem Klemmschlitz 8a auf, dessen Breite kleiner ist als der Durchmesser der Adern 11, 12 der Doppelader-Dropwirekabel 9a.

Bei der Montage der Kabelmuffe gemäß der zweiten Ausführungsform wird zunächst das ankommende Doppelader-Dropwirekabel 9a mit seiner Schmalseite 19 in den Fürhungskanal 13a des Unterteiles 3a eingedrückt, wobei die Klemmrippen 23 zur Zugentlastung dienen. Entsprechend wird das abgehende Doppelader-Dropwirekabel 9a mit seiner Schmalseite 19 in das Oberteil 2a der Kabelmuffe eingedrückt. Ober- und Unterteil 2a, 3a werden sodann aufeinander gesteckt und zusammengedrückt, wobei die Schneidklemm-Kontakte 6a, 7a des U-förmigen Anschlußelementes 4a des Unterteiles 3a in die Isolierungen 10 der unteren Adern 11 der beiden Doppelader-Dropwirekabel 9a eindringen. Entsprechend dringen die Schneidklemm-Kontakte 6a, 7a des U-förmigen Anschlußelementes 4a des Oberteiles 2a in die Isolierungen 10 der oberen Adern 12 der Doppelader-Dropwirekabel 9a ein. Anschließend werden die Adern 11 bzw. 12 beider Doppelader-Dropwirekabel 9, 9a in die Schneidklemmkontakte 6a, 7a eingedrückt und über die jeweiligen Anschlußelemente 4a elektrisch miteinander verbunden. Auch hier sind zur Verringerung der Eindrückkräfte am oberen Ende der Schneidklemm-Kontakte 6a, 7a Schneidkanten 31 vorgesehen.

Beim zweiten Ausführungsbeispiel gemäß den Figuren 4 und 5 liegen die beiden U-förmigen Anschlußelemente 4a versetzt übereinander, da die Anschlußelemente nicht mittig angeordnet sind.

Bei beiden Ausführungsbeispielen der Kabelmuffe sind auf den Außenseiten der Grundkörper 1, 1a die Bereiche der innen verlaufenden Anschlußelemente 4, 4a durch äußere Stege 30, 30a markiert. Durch die Stege 30, 30a wird eine Materialeinsparung erreicht, da die Gehäusehöhe der Kabelmuffe nicht voll ausgebildet werden muß.

Die geschlossenen Kabelmuffen können mit einem Gel vollständig angefüllt werden.

### Kabelmuffe

1, 1a Grundkörper
2, 2a Oberteil
3, 3a Unterteil
4, 4a Anschlußelement
5, 5a Mittelsteg
6, 7, 6a, 7a Schneidklemm-Kontakt
8, 8a Klemmschlitz
9, 9a Deoppelader-Dropwirekabel
10 Isolierung
11, 12 Ader
13, 13a, 14, 14a Führungskanäle
15 Aufnahmenuten
16 Aussparung
17 Steg
18 Klemmnut
19 Schmalseite
20 Aussparung
21 Aufnahmenut
22 Seitensteg
23 Klemmrippe
24 Aufnahmenut
25 Trennwand
26 Aussparung
28 Steg
29 Schlitz
30, 30a Steg
31 Schneidkante

## Patentansprüche

1. Kabelmuffe, insbesondere Dropwire-Kabelmuffe für Doppelader-Dropwirekabel, aus einem Ober- und einem Unterteil und aus zwei Anschlußelementen mit jeweils zwei Schneidklemm-Kontakten,
**dadurch gekennzeichnet,**
daß im Ober- und Unterteil (2, 2a bzw. 3, 3a) jeweils Führungskanäle (13, 13a) zur Aufnahme der Doppelader-Dropwirekabel (9, 9a) mit deren Schmalseiten (19) vorgesehen sind
und daß in den Führungskanälen (13, 13a) von Ober- und Unterteil (2, 2a, bzw. 3, 3a) jeweils ein Anschlußelement (4, 4a) mit seinen Schneidklemm-Kontakten (6, 6a; 7, 7a) angeordnet ist,
welche jeweils in die Schmalseiten (19) der ankommenden und abgehenden Doppelader-Dropwirekabel (9, 9a) seitlich eindringen und deren Adern (11, 12) elektrisch kontaktieren.

2. Kabelmuffe nach Anspruch 1, dadurch gekennzeichnet, daß die beiden durch einen Mittelsteg (5) verbundenen Schneidklemm-Kontakte (6 ; 7) eines Anschlußelementes (4) jeweils unter einem Winkel von etwa 45° gegensinnig abgebogen sind, so daß ein Z-förmiges Anschlußelement (4) gebildet ist.

3. Kabelmuffe nach Anspruch 1 oder 2,
**dadurch gekennzeichnet,**
daß der Führungskanal (13) U-förmig ausgebildet ist, so daß das eingelegte Doppelader-Dropwirekabel (9) U-förmig umgebogen ist.

4. Kabelmuffe nach Anspruch 1,
**dadurch gekennzeichnet,**
daß die beiden durch einen Mittelsteg (5a) verbundenen Schneidklemm-Kontakte (6a; 7a) des Anschlußelementes (4a) unter einem Winkel von 45° zueinander abgebogen sind, so daß ein U-förmiges Anschlußelement (4a) gebildet ist.

5. Kabelmuffe nach Anspruch 1,
**dadurch gekennzeichnet,**
daß am oberen Ende der Schneidklemm-Kontakte (6, 6a, 7, 7a) spitz ausgebildete Schneidkanten (31) vorgesehen sind.

6. Kabelmuffe nach Anspruch 4,
**dadurch gekennzeichnet,**
daß der Führungskanal (13a) mit Klemmrippen(23) als Kabelzugentlastung versehen ist.
